# FASCICULE DE BREVET EUROPEEN

(11) **EP 0 013 847 B1**
(45) Date de publication et mention de la délivrance du brevet: **25.11.1981**
(21) Numéro de dépôt: 79400970.4
(22) Date de dépôt: 05.12.1979
(51) Int. Cl.: F01L 3/16, F01L 3/08

(54) **Chapelle de soupape en champignon refroidie par circulation d'un fluide réfrigérant, pour moteur à combustion interne, notamment pour moteur comprenant deux soupapes d'échappement par cylindre et procédé de montage d'une telle chapelle**
Durch eine Kühlmittelzirkulation gekühltes Ventilgehäuse für eine Brennkraftmaschine, insbesondere für einen Motor mit zwei Auslassventilen pro Zylinder, und Verfahren zur Montage eines derartigen Gehäuses
An internal-combustion engine poppet valve cage cooled by a circulating refrigerant fluid, especially for an engine comprising two outlet valves per cylinder, and method of mounting such a cage

(30) Priorité: 29.01.1979 FR 7902192
(43) Date de publication de la demande: 06.08.1980
(73) Titulaire: SOCIETE D'ETUDES DE MACHINES THERMIQUES S.E.M.T., F-93202 Saint-Denis (FR)
(72) Inventeur: Pollet, Jean-Pierre, F-95400 Arnouville les Gonesse (FR)
(74) Mandataire: Weinstein, Zinovi

## Description

La présente invention a essentiellement pour objet une chapelle de soupape en champignon refroidie par circulation d'un fluide réfrigérant, pour moteur à combustion interne.

Plus particulièrement, la présente invention concerne une chapelle de soupape en champignon refroidie par circulation d'un fluide réfrigérant pour moteur à combustion interne comprenant deux soupapes d'échappement par cylindre ainsi qu'un procédé de montage d'une telle chapelle.

On connaît déjà des chapelles de soupape en champignon refroidies par circulation d'un fluide réfrigérant, pour moteur à combustion interne, qui comprennent une cage à au moins un voile ou bras comportant un orifice latéral de communication avec un canal d'admission ou de sortie des gaz dans ou hors du cylindre sur lequel est montée ladite chapelle, ledit voile supportant à son extrémité un siège de soupape annulaire contenant une chambre annulaire pour ledit fluide réfrigérant; ainsi qu'un guide de soupape comportant une cavité annulaire pour ledit fluide réfrigérant séparée par une cloison longitudinale en au moins deux compartiments respectivement d'arrivée et de retour dudit fluide réfrigérant. Par ailleurs, le voile est percé longitudinalement d'au moins deux conduits aboutissant respectivement à ladite cavité et à ladite chambre. En outre, l'un desdits conduits aboutit dans le fond de l'un des deux compartiments et l'autre conduit aboutit dans le fond de l'autre compartiment, afin d'assurer une circulation correcte du fluide réfrigérant.

Cependant, lorsqu'on emploie de telles chapelles dans des moteurs comprenant deux soupapes d'échappement par cylindre et donc deux chapelles respectivement de droite et de gauche, la position angulaire de l'orifice latéral précité de chaque chapelle de droite ou de gauche doit être différente afin d'aboutir à un canal unique de sortie des gaz d'échappement du cylindre. D'autre part, dans la plupart des cas, bien que la partie supérieure formant guide de soupape de la chapelle de gauche soit symétrique à la partie supérieure formant guide de soupape de la chapelle de droite, la partie inférieure formant cage de la chapelle de gauche peut être identique à celle de la chapelle de droite pourvu que l'orientation précitée de l'orifice latéral soit respectée.

L'inconvénient majeur des chapelles de soupape connues jusqu'à présent consiste en ce que l'orientation précitée de l'orifice latéral de communication avec le canal de sortie des gaz d'échappement hors du cylindre sur lequel est montée ladite chapelle ne peut être obtenu qu'en confectionnant en fonderie deux pièces de forme différente formant cage, l'une destinée à être adaptée à la partie formant guide de soupape de la chapelle de gauche et l'autre destinée à être adaptée à la partie formant guide de soupape de la chapelle de droite. Le coût des chapelles finalement obtenues et donc relativement élevé.

La présente invention a donc pour but de remédier à l'inconvénient précité en fournissant une solution qui permette d'utiliser une pièce unique formant cage adaptable à la fois à la partie formant guide de soupape de la chapelle de gauche et à celle de la chapelle de droite d'un moteur à combustion interne comportant deux soupapes d'échappement par cylindre. De préférence, cette solution droit être de conception particulièrement simple.

Cette solution consiste, selon l'invention, en une chapelle de soupape en champignon refroidie par circulation d'un fluide réfrigérant, pour moteur à combustion interne, notamment pour moteur comprenant deux soupapes d'échappement par cylindre, du type précédemment décrit, caractérisée en ce qu'elle est réalisée en au moins deux pièces complémentaires respectivement supérieure et inférieure à plan de joint transversal coupant ladite cloison longitudinale, et en ce qu'elle comprend un élément intermédiaire interposé entre ladite pièce supérieure et ladite pièce inférieure, ledit élément comportant au moins deux ouvertures permettant une circulation convenable du fluide réfrigérant entre les parties supérieure et inférieure d'un même compartiment et disposées de façon à éviter toute communication directe de fluide réfrigérant entre les compartiments d'arrivée et de retour du fluide réfrigérant pour au moins deux positions angulaires différentes desdites deux pièces.

Grâce à cette structure de la chapelle de soupape, on peut utiliser la même pièce inférieure pour la chapelle de gauche et la chapelle de droite précitées étant donné que l'on peut obtenir l'orientation angulaire convenable de l'orifice latéral précité de chaque chapelle selon l'axe du canal de sortie des gaz d'échappement hors du cylindre par simple rotation de la pièce inférieure relativement à la pièce supérieure, l'élément intermédiaire permettant de réaliser la circulation correcte du fluide réfrigérant.

Ceci permet de faire une économie importante relativement aux procédés antérieurs selon lesquels la partie inférieure formant cage de la chapelle de gauche avait une forme différente de la pièce inférieure formant cage de la chapelle de droite. On aboutit donc à une réduction importante du coût de production des chapelles.

Selon un mode de réalisation particulièrement avantageux, l'élément intermédiaire est sensiblement plan et est constitué avantageusement par une rondelle dont les deux ouvertures précitées sont radialement disposées et s'étendent selon un arc de cercle inférieur à 180°C.

Avantageusement, les deux ouvertures précitées sont disposées sensiblement symétriquement par rapport au centre de symétrie dudit élément intermédiaire.

Selon un mode de réalisation préférentiel, chaque ouverture précitée est radialement disposée et s'étend selon un arc de cercle compris entre environ 135° et moins de 180°, ce qui permet un décalage des positions angulaires respectives des deux pièces supérieure et inférieure jusque à 45°.

D'autre part, dans le cas où la chapelle de soupape est une chapelle de droite d'un moteur comprenant deux soupapes d'échappement respectivement de gauche et de droite par cylindre, la pièce inférieure a un décalage angulaire d'environ 22 à 25°, de préférence 23°30' par rapport à la position angulaire normale de la pièce inférieure relativement à la pièce supérieure sans élément intermédiaire.

Dans le cas d'une chapelle de soupape pour chapelle de gauche d'un moteur comprenant deux soupapes d'échappement respectivement de gauche et de droite par cylindre, la pièce inférieure a un décalage angulaire d'environ 40 à 43°, de préférence 41 °30' par rapport à la position angulaire normale de la pièce inférieure relativement à la pièce supérieure, sans élément intermédiaire. Ainsi, on peut constater que la chapelle de soupape selon la présente invention présente une grande adaptabilité étant donné que l'on peut faire varier la position angulaire de la pièce inférieure relativement à la pièce supérieure, et donc la position angulaire de l'orifice latéral de communication avec le canal de sortie des gaz d'échappement, entre des valeurs très différentes allant de 0 à 45°. A ce sujet, on doit signaler que ces chapelles de soupape peuvent s'adapter également au cas de moteurs comprenant deux soupapes d'admission par cylindre, ces moteurs comprenant également deux chapelles de gauche et de droite pour chaque cylindre communiquant avec un canal unique d'admission des gaz dans le cylindre, ce qui est particulièrement avantageux.

L'invention concerne également des moteurs ayant au moins deux soupapes d'admission ou d'échappement par cylindre comprenant deux chapelles respectivement de droite et de gauche correspondantes, avec orifice latéral de communication avec un canal unique d'admission ou de sortie ges gaz dans ou hors dudit cylindre, caractérisé en ce que lesdites chapelles sont constituées par des chapelles selon l'invention telles que définies précedemment, dont les pièces supérieures respectivement de gauche et de droite sont symétriques tandis que la pièce inférieure de la chapelle de gauche est identique à celle de la chapelle de droite.

Avantageusement, comme mentionné précédemment, la pièce inférieure de la chapelle de droite a un décalage angulaire de 22 à 25°, de préférence 23°30', par rapport à la position angulaire normale de la pièce inférieure relativement à la pièce supérieure, sans élément intermédiaire et, de même, la chapelle de gauche a un décalage angulaire d'environ 40 à 43°, de préférence 41030'.

Enfin, la présente invention concerne un procédé de montage d'une chapelle de soupape selon l'invention, caractérisé en ce qu'il consiste à solidariser, par exemple par soudure ou brasage l'élément intermédiaire avec l'une des pièces supérieure ou inférieure précitées de façon que chaque ouverture soit disposée de part et d'autre du plan de la cloison longitudinale de la cavité de ladite pièce et ensuite à solidariser, par exemple par soudure ou brasage, l'autre desdites pièces supérieure ou inférieure avec l'ensemble élément intermédiaire-pièce supérieure ou inférieure, avec un décalage angulaire prédéterminé compris entre 0 et 45° par rapport à la position normale desdites pièces sans élément intermédiaire.

D'autres buts, caractéristiques et avantages de l'invention apparaîtront plus clairement à la lumière de la description explicative qui va suivre faite en référence aux dessins annexés représentant un mode de réalisation actuellement préféré d'une chapelle de soupape selon l'invention, donné uniquement à titre d'exemple.
La figure 1 est une vue en coupe transversale d'un cylindre d'un moteur comportant soupapes d'échappement et donc deux chapelles d'échappement selon l'invention dont l'orifice latéral aboutit à un canal unique de sortie des gaz d'échappement. La coupe est réalisée au niveau des chapelles de soupape, les soupapes ayant été enlevées pour plus de clarté; la figure 2 est une vue en coupe selon la ligne II-II de la figure 1 ladite coupe étant rabattue; la figure 3 est une vue en coupe selon la ligne III-III de la figure 2; la figure 4 est une vue en coupe analogue à celle de la figure 3, représentant la chapelle de droite, la position de la pièce supérieure de ladite chapelle étant représentée en traits fantômes; la figure 5 est une vue en coupe selon la ligne V-V de la figure 2.

En référence aux figures 1 à 5, et plus particulièrement à la figure 2, une chapelle de soupape en champignon refroidie par circulation d'un fluide réfrigérant, pour moteur à combustion interne, comprend une cage 1 et un guide de soupape 2. Pour faciliter la compréhension du dessin, la soupape, qui vient s'emmancher par sa tige dans la chapelle, n'a pas été représentée.

La chapelle 1 comprend au moins un voile 3 ou bras comportant un orifice latéral 4 de communication avec un canal d'admission ou de sortie 5 (voir figure 1) des gaz dans, ou hors du cylindre 6 sur lequel est montée la chapelle. Le voile 3 supporte à son extrémité un siège de soupape 7 annulaire contenant une chambre 8 annulaire pour ledit fluide réfrigérant. Le guide de soupape 2 comporte une cavité 9 annulaire pour le fluide réfrigérant séparée par une cloison 10 longitudinale (voir figures 3 et 5) en au moins deux compartiments 9a, 9b respectivement d'arrivée (compartiment 9a) et de retour (compartiment 9b) du fluide réfrigérant.

Le voile 3 est percé longitudinalement d'au moins deux conduits, tels que les conduits 11, 12 (figure 5) aboutissant respectivement à la cavité 9 et à la chambre 8. L'un (11) desdits deux conduits (11, 12) aboutit dans le fond de l'un (9a) des deux compartiments (9a, 9b) et l'autre conduit (12) aboutit dans le fond de l'autre compartiment (9b).

Selon la présente invention, cette chapelle de soupape est réalisée en au moins deux pièces complémentaires respectivement supérieure 14 et inférieure 16 à plan de joint 15 transversal coupant ladite cloison 10 longitudinale en une partie de cloison supérieure 10a et une partie de cloison inférieure 10b. Par ailleurs, cette chapelle selon l'invention comprend un élément intermédiaire 17 interposé entre la pièce supérieure 14 et la pièce inférieure 16. Cet élément intermédiaire 17 comporte au moins deux ouvertures 19 et 20 comme on le voit bien à la figure 3, permettant une circulation convenable du fluide réfrigérant entre les parties supérieure (21; 22) et inférieure (23; 24) d'un même compartiment (9a; 9b). Ces ouvertures 19, 20 sont disposées de façon à éviter toute communication directe de fluide réfrigérant entre les compartiments d'arrivée 9a et de retour 9b du fluide réfrigérant pour au moins deux positions angulaires différentes desdites deux pièces, comme on le voit bien aux figures 3 et 4.

De préférence, l'élément intermédiaire est sensiblement plan, et est constitué avantageusement par une rondelle dont les deux ouvertures 19, 20 sont radialement disposées et s'étendent selon un arc de cercle inférieur à 180°C comme on le voit bien aux figures 3 et 4.

Selon un mode de réalisation particulièrement avantageux, les deux ouvertures 19, 20 sont disposées sensiblement symétriquement par rapport au centre de symétrie C (figure 3) de l'élément intermédiaire 17.

Avantageusement, chaque ouverture 19, 20 est radialement disposée et s'étend selon un arc de cercle compris entre environ 135° et 180°, ce qui permet un décalage (a figure 3; ou ß figure 4) des positions angulaires respectives des deux pièces supérieure 14 et inférieure 16 compris entre 0 et 45°.

Par ailleurs, lorsque la chapelle selon l'invention est destinée à former la chapelle de droite 30 d'un moteur comprenant deux soupapes d'échappement respectivement de gauche et de droite par cylindre 6 et donc deux chapelles 30, 31, la pièce inférieure 16 a avantageusement un décalage angulaire þ (voir figure 4) d'environ 22 à 25°, de préférence 23°30' (comme représenté) par rapport à la position angulaire normale de la pièce inférieure 16 relativement à la pièce supérieure 14 sans élement intermédiaire.

De même, lorsque la chapelle selon l'invention est destinée à former la chapelle de gauche 31 d'un tel moteur à deux soupapes d'échappement par cylindre, la pièce inférieure 16 a avantageusement un décalage angulaire (a, figure 3) d'environ 40 à 43°, de préférence 41 °30' (comme représenté) par rapport à la position angulaire normale de la pièce inférieure 16 relativement à la pièce supérieure 14, sans élément intermédiaire 17.

Les chapelles de soupape selon l'invention ont donc pour principale application des moteurs ayant au moins deux soupapes d'admission ou d'échappement par cylindre 6 (figure 1 ) comprenant deux chapelles respectivement de droite 30 et de gauche 31 correspondantes, avec orifice latéral, tel que 4, de communication avec un canal unique 5 d'admission ou de sortie (dans le cas représenté) des gaz dans ou hors du cylindre. Dans ce cas les chapelles 30, 31 sont constituées par des chapelles selon l'invention dont les pièces supérieures respectivement de gauche 14 et de droite 14' sont symétriques tandis que la pièce inférieure 16 de la chapelle de gauche est identique à celle de la chapelle de droite.

On doit noter qu'à la figure 4, la partie supérieure 14' de la chapelle de droite 30 utilise les mêmes nombres de référence que ceux de la partie supérieure 14 de la chapelle de gauche 31 avec un indice prime pour les différencier. Ainsi, la cloison longitudinal de la partie supérieure 14' est indiquée 10a' et correspond à la partie 10a (figure 3).

L'invention permet donc d'utiliser la même pièce inférieure 16 formant cage pour la chapelle de gauche ou la chapelle de droite ce qui permet d'abaisser le coût de production des chapelles de soupape par une plus grande standardisation des pièces de fonderie à réaliser. Un autre avantage de cette construction consiste en ce que ces chapelles présentent une grande adaptabilité étant donné que l'on peut faire varier la position angulaire de la pièce inférieure 16 relativement à la pièce supérieure 14 entre de larges limites comprises entre 0 et 45°.

Bien entendu, la pièce supérieure 14, l'élément intermédiaire 17 et la pièce inférieure 16 sont invariablement liés à l'état monté par exemple par soudage ou brasage de manière connue en soi. Ensuite, chaque chapelle est montée sur un cylindre 6 (figure 1) grâce à des moyens tels que 32, 33, 32', 33' permettant une fixation appropriée dans la culasse du moteur.

L'invention concerne également un procédé de montage de la chapelle de soupape précitée caractérisé en ce qu'il consiste à solidariser, par exemple par soudure ou brasage, l'élément intermédiaire 17 avec l'une (16) des pièces supérieure 14 ou inférieure 16 précitées de façon que chaque ouverture 19, 20 soit disposée de part et d'autre du plan de la cloison longitudinale 10 de la cavité 9 de ladite pièce (16) et ensuite à solidariser, par exemple par soudure ou brasage, l'autre (14) desdites pièces supérieure 14 et inférieure 16 avec l'ensemble élément intermédiaire 17-pièce supérieure ou inférieure (dans le cas représenté il s'agit de la pièce inférieure 16), avec un décalage angulaire (a, figure 3; [3, figure 4) prédéterminé compris entre 0 et 45° par rapport à la position normale desdites pièces supérieure 14 et inférieure 16 sans élément intermédiaire 17.

Il est bien entendu que le décalage d'un angle α de la cloison 10 entre la pièce supérieure 14 et la pièce inférieure 16 correspond à un décalage identique de la position de l'orifice latéral 4, ce qui permet d'adapter la position de cet orifice latéral 4 selon l'axe du canal 5 de sortie des gaz d'échappement hors du cylindre 6 sur lequel est montée la chapelle, comme représenté à la figure 1.

Par ailleurs, s'il s'agit du montage d'une chapelle de droite d'un moteur comportant deux soupapes d'échappement par cylindre, c'est-à-dire deux chapelles 30, 31 par cylindre 6 (figure 1), le décalage angulaire β est compris entre 22° et 25°, de préférence est égal à 23°30' comme représenté à la figure 4. De même, s'agissant d'une chapelle de gauche, ce décalage angulaire a est avantageusement compris entre 40 et 43°, de préférence est égal à 41 °30' comme représenté à la figure 3.

On}doit noter que l'on peut apporter diverses modifications à cette chapelle. Ainsi, la chambre annulaire 8 peut être formée par la réunion d'une pièce rapportée 34 sur le voile 3 selon un plan de joint transversal 35, afin de faciliter la construction de ladite chapelle.

De même, l'invention n'est nullement limitée, au mode de réalisation décrit et représenté qui n'a été donné qu'à titre d'exemple. En particulier, elle comprend tous les moyens constituant des équivalents techniques des moyens décrits ainsi que leurs combinaisons si celles-ci sont effectuées suivant son esprit et dans le cadre des revendications qui suivent.

## Revendications

1. Chapelle de soupape en champignon refroidie par circulation d'un fluide réfrigérant, pour moteur à combustion interne, notamment pour moteur comprenant deux soupapes d'échappement par cylindre, du type comprenant une cage à au moins un voile ou bras (3) comportant un orifice latéral (4) de communication avec un canal d'admission ou de sortie des gaz dans ou hors du cylindre sur lequel est montée ladite chapelle, ledit voile (3) supportant à son extrémité un siège de soupape annulaire (7) contenant une chambre annulaire (8) pour ledit fluide réfrigérant; et un guide de soupape (2) comportant une cavité annulaire (9) pour ledit fluide réfrigérant séparée par une cloison longitudinale (10) en au moins deux compartiments respectivement d'arrivée (9a) et de retour (9b) dudit fluide réfrigérant, ledit voile (3) étant percé longitudinalement d'au moins deux conduits (11, 12) aboutissant respectivement à ladite cavité (9) et à ladite chambre, (8) l'un desdits deux conduits (11, 12) aboutissant dans le fond de l'un des deux compartiments et l'autre conduit aboutissant dans le fond de l'autre compartiment, caractérisée en ce qu'elle est réalisée en au moins deux pièces complémentaires respectivement supérieure et inférieure à plan de joint transversal coupant ladite cloison longitudinale, et en ce qu'elle comprend un élément intermédiaire (17) interposé entre ladite pièce supérieure et ladite pièce inférieure, ledit élément (17) comportant au moins deux ouvertures, (19, 20) permettant une circulation convenable du fluide réfrigérant entre les parties supérieure (21, 22) et inférieure (23, 24) d'un même compartiment et disposées de façon à éviter toute communication directe de fluide réfrigérant entre les compartiments d'arrivée et de retour du fluide réfrigérant pour au moins deux positions angulaires différentes desdites deux pièces.

2. Chapelle selon la revendication 1, caractérisée en ce que l'élément intermédiaire est sensiblement plan et est constitué avantageusement par une rondelle dont les deux ouvertures précitées sont radialement disposées et s'étendent selon un arc de cercle inférieur à 180°C.

3. Chapelle selon la revendication 1 ou 2, caractérisée en ce que les deux ouvertures précitées sont disposées sensiblement symétriquement par rapport au centre de symétrie dudit élément intermédiaire.

4. Chapelle selon l'une des revendication précédentes, caractérisée en ce que chaque ouverture précitée est radialement disposée et s'étend selon un arc de cercle compris entre environ 135° et moins de 180°, ce qui permet un décalage des positions angulaires respectives desdits pièces supérieure et inférieure jusque à 45°.

5. Chapelle selon l'une des revendications précédentes, pour chapelle de droite d'un moteur comprenant deux soupapes d'échappement respectivement de gauche et de droite, par cylindre, caractérisée en ce que la pièce inférieure a un décalage angulaire d'environ 22 à 25°, de préférence 23,30° par rapport à la position angulaire normale de la pièce inférieure relativement à la pièce supérieure sans élément intermédiaire.

6. Chapelle selon l'une des revendications 1 à 4 pour chapelle de gauche d'un moteur comprenant deux soupapes d'échappement respectivement de gauche et de droite par cylindre, caractérisée en ce que la pièce inférieure a un décalage angulaire d'environ 40 à 43°, de préférence 41,30° par rapport à la position angulaire normale de la pièce inférieure relativement à la pièce supérieure sans élément intermédiaire.

7. Moteur ayant au moins deux soupapes d'admission ou d'échappement par cylindre comprenant deux chapelles respectivement de droite et de gauche correspondantes avec orifice latéral de communication avec un canal unique d'admission ou de sortie des gaz dans ou hors du cylindre, respectivement, caractérisé en ce que lesdites chapelles sont constituées par des chapelles selon l'une des revendications précédentes dont les pièces supérieures respectivement de gauche et de droite sont symétriques tandis que la pièce inférieure de la chapelle de gauche est identique à celle de la chapelle de droite.

8. Moteur selon la revendication 7, caractérisé en ce que la pièce inférieure de la chapelle de droite a un décalage angulaire de 22 à 25°, de préférence 23,30° par rapport à la position angulaire normale de la pièce inférieure relativement à la pièce supérieure sans élément inter- mediaire tandis que la pièce inférieure de la chapelle de gauche a un décalage angulaire de 40 à 43°, de préférence 41,30° par rapport à la position angulaire normale de la pièce inférieure relativement à la pièce supérieure sans élément intermédiaire.

9. Procédé de montage d'un chapelle de soupape selon l'une quelconque des revendications 1 à 6, caractérisé en ce qu'il consiste à solidariser, par exemple par soudure ou brasage, l'élément intermédiaire avec l'une des pièces supérieure ou inférieure précitées de façon que chaque ouverture soit disposée de part et d'autre du plan de la cloison longitudinale de la cavité de ladite pièce et ensuite à solidariser, par exemple par soudure ou brasage, l'autre desdites pièces supérieure et inférieure avec l'ensemble élément intermédiaire-pièce supérieure ou inférieure, avec un décalage angulaire prédéterminé compris entre 0 et 45° par rapport à la position normale desdites pièces sans élément intermédiaire.

10. Procédé selon la revendication 9, caractérisé en ce que, s'agissant d'une chapelle de droite, le décalage angulaire précité est de 22 à 25°, de préférence 23,30°, tandis que s'agissant d'une chapelle de gauche, le décalage angulaire précité est de 40 à 43°, de préférence 41,30°.

## Patentansprüche

1. Durch Umlauf eines Kühlmittels gekühltes Tellerventilgehäuse für Brennkraftmaschine, insbesondere für Maschine mit zwei Auslassventilen je Zylinder, derjenigen Art, die einen Ventilkorb mit wenigstens einem Steg bzw. Arm mit einer Seitenöffnung zur Verbindung mit einem Kanal zum Einlass bzw. Auslass der Gase in bzw. aus dem Zylinder, auf welchem das Gehäuse angeordnet ist, aufweist, wobei der Steg an seinem Ende einen eine ringförmige Kammer für das Kühlmittel enthaltenden ringförmigen Ventilsatz trägt, und mit einer Ventilführung mit einem ringförmigen Hohlraum für das Kühlmittel, welcher durch eine Längstrennwand in wenigstens zwei Zufuhr- bzw. Rückfuhrabteile für das Kühlmittel getrennt ist, wobei der Steg durch wenigstens zwei in den Hohlraum und in die Kammer mündende Bohrungen durchsetzt wird, deren eine bis zu dem Boden des einen Abteils und die andere bis zu dem Boden des anderen Abteils reicht, dadurch gekennzeichnet, dass das Ventilgehäuse (1) sich aus wenigstens zwei einander ergänzenden Teilstücken (14, 16) zusammensetzt, und zwar aus einem Oberteilstück (14) und einem Unterteilstück (16), deren Trennquerebene die Längstrennwand schneidet, und dass es einen zwischen dem Oberteilstück (14) und dem Unterteilstück (16) eingesetzten Zwischenteil (17) aufweist, der mit wenigstens zwei Öffnungen (19, 20) für eine geeignete Strömung des Kühlmittels zwischen dem oberen und unteren Teil eines selben Abteils (9) versehen ist, welche so angeordnet sind, dass sie jede unmittelbare Kühlmittelverbindung zwischen dem Kühlmittelzufuhrabteil (9a) und dem Kühlmittelrückfuhrabteil (9b) für wenigstens zwei verschiedene Winkelstellungen der beiden Teilstücke (14, 16) vermeiden.

2. Ventilgehäuse nach Anspruch 1, dadurch gekennzeichnet, dass der Zwischenteil (17) wesentlich eben its und vorteilhaft durch eine Beilagscheibe gebildet wird, deren beide Öffnungen (19, 20) in Radialrichtung angeordnet sind und sich über einen Kreisbogen kleiner als 180° erstrecken.

3. Ventilgehäuse nach Anspruch 1 oder 2, dadurch gekennzeichnet, dass beide Öffnungen (19, 20) im wesentlichen spiegelgleich in Bezug auf den Symmetriemittelpunkt (C) des Zwischenteils (17) angeordnet sind.

4. Ventilgehäuse nach einem der vorangehenden Ansprüche, dadurch gekennzeichnet, dass jede Öffnung (19 bzw. 20) in Radialrichtung angeordnet ist und sich über einen Kreisbogen, der zwischen 135° und weniger als 180° beträgt, erstreckt, was eine Verschiebung (a) bzw. (ß) der jeweiligen Winkelstellungen der beiden Ober- und Unterteilstücke (14, 16) bis 45° ermöglicht.

5. Ventilgehäuse nach einem der vorangehenden Ansprüche, für ein rechtes Gehäuse eines Motors, der je Zylinder zwei Auslassventile und zwar ein linkes und ein rechtes Auslassventil aufweist, dadurch gekennzeichnet, dass das untere Teilstück (16) eine Winkelverschiebung von ungefähr 22° bis 25° und vorzugsweise 23,30° zur normalen Winkelstellung des unteren Teilstücks (16) in Bezug auf das obere Teilstück (14) ohne Zwischenteil (17) aufweist.

6. Ventilgehäuse nach einem der Ansprüche 1 bis 4, für ein linkes Ventilgehäuse eines Motors der zwei Auslassventile und zwar ein linkes und ein rechtes Auslassventil je Zylinder aufweist, dadurch gekennzeichnet, dass das untere Teilstück (16) eine Winkelverschiebung von ungefähr 40° bis 43° und vorzugsweise 41,30° zur normalen Winkelstellung des unteren Teilstücks (16) in Bezug auf das obere Teilstück (14) ohne Zwischenteil (17) aufweist.

7. Motor mit wenigstens zwei Einlass- bzw. Ausslassventilen je Zylinder, wobei der Motor zwei entsprechende Ventilgehäuse und zwar ein linkes und ein rechtes Gehäuse mit einer Seitenöffnung zur Verbindung mit einem einzigen Einlass- bzw. Auslasskanal der Gase in den Zylinder bzw. aus den Zylinder aufweist, dadurch gekennzeichnet, dass die Ventilgehäuse (30, 31) durch Ventilgehäuse nach einem der vorangehenden Ansprüche gebildet werden, deren linke und rechte Oberteilstücke (14) spiegelgleich sind, während das untere Teilstück des linken Ventilgehäuses (31) mit demjenigen des rechten Ventilgehäuses (30) identisch ist.

8. Motor nach Anspruch 7, dadurch gekennzeichnet, dass das untere Teilstück (16). des rechten Ventilgehäuses (30) eine Winkelverschiebung von 22° bis 25° und vorzugsweise 23,30° zur normalen Winkelstellung des unteren Teilstücks (16) in Bezug auf das obere Teilstück (14) ohne Zwischenteil (17) aufweist, während das untere Teilstück des linken Ventilgehäuses (31) eine Winkelverschiebung von 40° bis 43° und vorzugsweise 41,30° zur normalen Winkelstellung des unteren Teilstücks (16) in Bezug auf das obere Teilstück (14) ohne Zwischenteil (17) aufweist.

9. Verfahren zum Einbau eines Ventilgehäuses nach irgendeinem der Ansprüche 1 bis 6, dadurch gekennzeichnet, dass man den Zwischenteil (17) z.B. durch Schweissen bzw. Hartlöten fest mit einem der Ober- bzw. Unterteilstücke (14, 16) verbindet, derart, dass jede Öffnung (19 bzw. 20) beiderseits der Ebene der Längstrennwand (10) des Hohlraumes (9) des Teilstückes (14 bzw. 16) liegt und dass man dann das andere Unter- bzw. Oberteilstück (16 bzw. 14) z.B. durch Schweissen oder Hartlöten fest mit der sich aus dem Zwischenteil (17) und dem oberen bzw. unteren Teilstück (14 bzw. 16) zusammensetzenden Einheit verbindet, mit einer zwischen 0° und 45° vorbestimmten Winkelverschiebung zur normalen Stellung dieser Teilstücke (14, 16) ohne Zwischenteil (17).

10. Verfahren nach Anspruch 9, dadurch gekennzeichnet, dass, bei einem rechten Ventilgehäuse (30) die Winkelverschiebung 22° bis 25° und vorzugsweise 23,30° beträgt, während bei einem linken Winkelgehäuse (31) die Winkelverschiebung 40° bis 43° und vorzugsweise 41,30⁰ beträgt.

## Claims

1. A mushroom valve casing cooled by cooling fluid circulation, for an internal combustion engine, particularly for an engine comprising two exhaust valves per cylinder, of the type comprising a cage with at least one web or arm portion provided with a lateral port communicating with a duct for the intake or the exhaust of the gases into or from the cylinder on which is mounted the said casing, the said web portion supporting at its end an annular valve seat containing an annular chamber for the said cooling fluid; and a valve-stem guide provided with an annular cavity for the said cooling fluid, separated by a longitudinal partition into at least two compartments for the intake and the return, respectively, of the said cooling fluid, the said web portion being provided with at least two longitudinally cut passages opening into the said cavity and the said chamber, respectively, one of the said two passages opening into the bottom of one of the said two compartments and the other passage opening into the bottom of the other compartment, characterized in that it is constituted by at least two complementary, respectively upper and lower parts, the jointing plane between which intersects the said longitudinal partition, and in that it comprises an intermediate element interposed between the said upper part and the said lower part, the said element being provided with at least two openings allowing the cooling fluid to properly circulate between the upper and lower parts of a same compartment and so arranged as to avoid any direct cooling-fluid communication between the cooling fluid intake and return compartments in at least two different angular positions of the said two parts.

2. A valve casing according to claim 1, characterized in that the intermediate element is substantially flat and advantageously constituted by a ring whose two afore-mentioned openings are arranged radially and extend along an arc of a circle smaller than 180°.

3. A valve casing according to claim 1 or 2, characterized in that the two aforesaid openings are arranged substantially symmetrically with respect to the center of symmetry of the said intermediate element.

4. A valve casing according to one of the foregoing claims, characterized in that each aforesaid opening is arranged radially and extends along an arc of a circle comprised between about 135° and less than 180°, thus allowing the said upper and lower parts to be shifted up to 45° from one another in angular position.

5. A valve casing according to one of the foregoing claims, for use as a right-hand valve casing in an engine comprising two, respectively left-hand and right-hand exhaust valves per cylinder, characterized in that the lower part is angularly shifted by about 22 to 25°, preferably 23.30°, with respect to the normal angular position of the lower part relatively to the upper part without intermediate element.

6. A valve casing according to one of claims 1 to 4, for use as a left-hand valve casing in an engine comprising two, respectively left-hand and right-hand exhaust valves per cylinder, characterized in that the lower part is angularly shifted by about 40 to 43°, preferably 41.30°, with respect to the normal angular position of the lower part relatively to the upper part without intermediate element.

7. An engine provided with at least two intake or exhaust valves per cylinder comprising two corresponding, respectively right-hand and left-hand valve casings with a lateral port communicating with a single duct for the intake or the exhaust of the gases into or from the cylinder, respectively, characterized in that the said valve casings are constituted by casings according to one of the foregoing claims, the upper, respectively left-hand and right-hand parts of which are symmetrical, whereas the lower part of the left-hand casing is identical with that of the right-hand casing.

8. An engine according to claim 7, characterized in that the lower part of the right-hand valve casing is angularly shifted by 22 to 25°, preferably 23.30°; with respect to the normal angular position of the lower part relatively to the upper part without intermediate element, whereas the lower part of the left-hand valve casing is angularly shifted by 40 to 43°, preferably 41.30°, with respect to the normal angular position of the lower part relatively to the upper part without intermediate element.

9. A method of mounting a valve casing according to any one of claims 1 to 6, characterized in that it consists in securing, for example by welding or brazing, the intermediate element to one of the aforesaid upper or lower part in such as way that each opening is located on either side of the plane of the longitudinal partition, and then in securing, for example by welding or brazing, the other one of the said upper and lower parts to the assembly constituted by the intermediate element and the upper or lower part, with a predetermined angular shift comprised between 0 and 45° with respect to the normal position of the said parts without intermediate element.

10. A method according to claim 9, characterized in that, in the case of a right-hand valve casing, the afore-mentioned angular shift is from 22 to 25°, preferably 23.30°, whereas in the case of a left-hand valve casing, the aforesaid angular shift is from 40 to 43°, preferably 41.30⁰.
